# EUROPÄISCHE PATENTSCHRIFT

(11) **EP 2 089 621 B1**
(45) Veröffentlichungstag und Bekanntmachung des Hinweises auf die Patenterteilung: **15.12.2010**
(21) Anmeldenummer: 07822042.3
(22) Anmeldetag: 30.10.2007
(51) Int. Cl.: F02D 41/00, F02D 41/14

(54) **VERFAHREN ZUM STEUERN EINER BRENNKRAFTMASCHINE UND BRENNKRAFTMASCHINE**
METHOD FOR CONTROLLING AN INTERNAL COMBUSTION ENGINE, AND INTERNAL COMBUSTION ENGINE
PROCÉDÉ DE COMMANDE D'UN MOTEUR À COMBUSTION INTERNE ET MOTEUR À COMBUSTION INTERNE

(30) Priorität: 14.11.2006 DE 102006053616
(43) Veröffentlichungstag der Anmeldung: 19.08.2009
(73) Patentinhaber: Continental Automotive GmbH, 30165 Hannover (DE)
(72) Erfinder: LUDWIG, Wolfgang, 35510 Butzbach-Maibach (DE); KLUBA, Lukas, 63768 Hösbach (DE)
(86) Internationale Anmeldenummer: PCT/EP2007/061688
(87) Internationale Veröffentlichungsnummer: WO 2008/058845

(56) Entgegenhaltungen:
- US-A- 5 224 462
- US-A- 5 404 862
- US-A- 5 727 537
- US-A- 5 941 224

## Beschreibung

Die Erfindung betrifft ein Verfahren zum Steuern einer Brennkraftmaschine mit einer Tankentlüftungsvorrichtung, mittels der während eines Tankentlüftungszeitraumes Kraftstoffdämpfe in einen Ansaugtrakt der Brennkraftmaschine eingeleitet werden, sowie eine Brennkraftmaschine mit einer Steuereinrichtung, welche derart ausgebildet ist, dass sie das Verfahren ausführen kann.

Moderne Kraftfahrzeuge verfügen meist über ein Tankentlüftungssystem. Dabei werden die in einem Kraftstofftank entstehenden Kraftstoffdämpfe in einem Aktivkohlebehälter adsorbiert. Zur Regenerierung des Aktivkohlebehälters wird während des Betriebs der Brennkraftmaschine ein Tankentlüftungsventil, welches sich in einer Verbindungsleitung zwischen dem Aktivkohlebehälter und einem Saugrohr der Brennkraftmaschine befindet, geöffnet, so dass die in dem Aktivkohlebehälter gespeicherten Kraftstoffdämpfe durch einen Spüleffekt in den Ansaugtrakt der Brennkraftmaschine eingeleitet werden und an der Verbrennung teilnehmen. Dabei kommt es zu einer Veränderung der Zusammensetzung des Brenngemisches, was einen höheren Schadstoffausstoß zur Folge haben kann.

Gemäß einem bekannten Verfahren wird zur Begrenzung des Schadstoffausstoßes die Konzentration der durch den Tankentlüftungsvorgang zusätzlich zugeführten Kohlenwasserstoffe mittels eines Lambdareglers abgeschätzt und eine entsprechende Korrektur der durch die Einspritzventile der Brennkraftmaschine zugeführten Kraftstoffmenge durchgeführt. Wird das Tankentlüftungsventil geöffnet, so ist die Konzentration der durch den Tankentlüftungsvorgang zugeführten Kohlenwasserstoffe zunächst nicht bekannt. Bei bekannten Systemen erfolgt eine Korrektur der eingespritzten Kraftstoffmenge erst mit erheblicher Verzögerung, wodurch über einen längeren Zeitraum ein erhöhter Schadstoffausstoß vorliegt. Um eine frühzeitige Korrektur der einzuspritzenden Kraftstoffmasse vornehmen zu können, wäre eine genaue Bestimmung des Öffnungszeitpunktes und des Öffnungsgrades des Tankentlüftungsventils, sowie eine genaue Korrelation zwischen dem Öffnungsgrad und der zugeführten Menge an Kohlenwasserstoffen erforderlich. Der Öffnungszeitpunkt des Tankentlüftungsventils unterliegt jedoch Toleranzen. Eine Vorsteuerung der Korrektur der eingespritzten Kraftstoffmenge ist daher nicht möglich. Ferner kommt hinzu, dass das Öffnungsverhalten des Tankentlüftungsventils nicht linear ist. So kann es beispielsweise bei Überschreiten einer bestimmten Ansteuerungspulsweite zu einem schlagartigen Öffnen des Tankentlüftungsventils kommen. Die Menge der zugeführten Kohlenwasserstoffe unterliegt je nach Beladungsgrad des Aktivkohlebehälters deutlichen Schwankungen. Eine gezielte Dosierung der eingeleiteten Kraftstoffdämpfe ist daher auch nicht möglich.

Zusammengefasst lässt sich sagen, dass insbesondere im Leerlauf und in Betriebspunkten mit geringer Last ein signifikantes Anfetten des Brenngemisches beim Öffnen des Tankentlüftungsventils nur bedingt und mit deutlicher Verzögerung korrigiert werden kann.

Aus US 5,404,862 ist ein Verfahren gemäß dem Oberbegriff des Anspruchs 1 und eine Brennkraftmaschine gemäß dem Oberbegriff des Anspruchs 25 bekannt.

Aus US 5,941,224 ist ein Verfahren zur Regelung des Luft-Kraftstoff-Verhältnisses für eine Brennkraftmaschine bekannt. Dabei wird das Verhältnis des zum Motor geleiteten Luft-Kraftstoff-Gemisches unter Verwendung mindestens eines Regelverstärkungsparameters auf einen definierten Wert geregelt. Ein Spülventil spült die im Kraftstofftank entstandenen Kraftstoffdämpfe zum Motor. Der Regelverstärkungsparameter wird auf einen kleineren Wert gesetzt, wenn der Grad des Einflusses der durch das Spülventil ausgespülten Kraftstoffdämpfe auf das Luft-Kraftstoff-Gemisch-Verhältnis größer ist, und auf einen größeren Wert gesetzt, wenn der Grad des Einflusses der ausgespülten Kraftstoffdämpfe auf das Luft-Kraftstoff-Gemisch-Verhältnis kleiner ist.

Aus US 5,224,462 ist ein Verfahren bekannt, bei dem ein Regelsystem die Zufuhr von Kraftstoff regelt, um eine stöchiometrische Verbrennung in einer Brennkraftmaschine zu erreichen. Das Regelsystem umfasst einen Regler, welcher eine Rückführgröße durch Integration des Ausgangswertes eines Lambda-Sensors erzeugt. Die Integration wird unterbunden falls ein fettes Luft-Kraftstoff-Verhältnis erkannt wird.

Aus US 5,727,537 ist ein Verfahren zur Regelung des Luft-Kraftstoff-Verhältnisses für eine Brennkraftmaschine bekannt. Die eingespritzte Kraftstoffmenge wird so geregelt, dass das Ausgangssignal eines Lambda-Sensors ein gewünschtes Luft-Kraftstoff-Verhältnis aufweist. Ein anfänglicher Koeffizient, der die Konzentration des in die Brennkraftmaschine geleiten Kraftstoffes darstellt, wird entsprechend der durch den Spülvorgang entstehenden Abweichung berechnet. Die Menge des eingespritzten Kraftstoffes wird entsprechend dem Koeffizienten verringert.

Es ist deshalb die Aufgabe der vorliegenden Erfindung, ein Verfahren und eine Brennkraftmaschine bereitzustellen, welche sich durch eine schnellere Kompensation der durch die Tankentlüftung zusätzlich zugeführten Kraftstoffmengen auszeichnet.

Diese Aufgabe wird durch das Verfahren und die Brennkraftmaschine gemäß den unabhängigen Ansprüchen gelöst. Vorteilhafte Ausgestaltungen der Erfindung sind Gegenstand der abhängigen Ansprüche.

Ein Steuerungsverfahren gemäß dem Anspruch 1 bezieht sich auf eine Brennkraftmaschine mit einer Tankentlüftungsvorrichtung, durch welche während eines Tankentlüftungszeitraumes Kraftstoffdämpfe in einem Ansaugtrakt der Brennkraftmaschine eingeleitet werden. Gemäß dem Verfahren wird ein Lambda-Regler der Brennkraftmaschine derart von einem Normal-Regelmodus in einem Dynamik-Regelmodus, in dem der Lambda-Regler gegenüber dem Normal-Regelmodus eine höhere Regeldynamik aufweist, versetzt, dass sich der Lambda-Regler während des Tankentlüftungszeitraumes zumindest zeitweise in dem Dynamik-Regelmodus befindet. Gemäß dem Verfahren werden die Kraftstoffdämpfe in einem Speicherbehälter der Tankentlüftungsvorrichtung gespeichert und der Lambda-Regler nur dann in dem Dynamik-Regelmodus versetzt, falls eine Kenngröße, welcher ein Maß für die Beladung des Speicherbehälters mit Kraftstoffdämpfen darstellt, einen vorgegebenen Grenzwert überschreitet.

Wie weiter oben schon erläutert wurde, wird der Lambda-Regler dazu verwendet, die durch die Tankentlüftung zusätzlich zugeführte Kraftstoffmenge zu bestimmen und durch eine entsprechende Korrektur der Einspritzmenge zu kompensieren. Jedoch stellt der Ausgangswert des Lambda-Reglers erst dann ein repräsentatives Maß für die Kraftstoffkonzentration der in den Ansaugtrakt eingeleiteten Kraftstoffdämpfe dar, wenn die Störung näherungsweise ausgeregelt ist. Die Auslegung des Lambda-Reglers stellt im Normalfall einen Kompromiss aus Ansprechverhalten bzw. Dynamik und Stabilität dar, wobei der Schwerpunkt eher auf der Regler-Stabilität liegt. Bekannte Lambda-Regler sind daher nicht beliebig schnell kalibriert, sondern weisen aus Stabilitätsgründen eine deutliche Dämpfung auf. Dazu kann beispielsweise der I-Anteil entsprechend langsam ausgelegt werden, so dass es eine bestimmte Zeit dauert, um die durch die Tankentlüftung verursachte Störung des Brenngemisches auszuregeln. Folglich dauert es bei einem herkömmlich kalibrierten Lambda-Regler entsprechend lang, bis eine Einspritzmengenkorrektur vorgenommen werden kann. Dadurch kommt es jedoch auch zu einer entsprechend lang anhaltenden Verschlechterung des Abgases.

Gemäß der Erfindung wird daher der Lambda-Regler derart von einem Normal-Regelmodus in einen Dynamik-Regelmodus, in dem der Lambda-Regler gegenüber dem Normal-Regelmodus eine höhere Regeldynamik aufweist, versetzt, dass sich der Lambda-Regler während des Tankentlüftungszeitraumes zumindest zeitweise in dem Dynamik-Regelmodus befindet. Unter der höheren Regeldynamik wird erfindungsgemäß ein spontaneres bzw. verbessertes Ansprechverhalten des Lambda-Reglers verstanden. Aufgrund des höheren Gradienten des Reglerausgangs bzw. der Stellgröße im Dynamik-Regelmodus nähert sich die Regelgröße schneller der Führungsgröße an und erreicht diese auch schneller. Die höhere Regeldynamik im Dynamik-Regelmodus kann beispielsweise durch entsprechende Veränderung der Reglerparameter des Lambda-Reglers realisiert werden. Dadurch ist eine schnellere Ausregelung der Störung aufgrund der Tankentlüftung gewährleistet. Die Kraftstoffmenge bzw. die Konzentration der Kraftstoffdämpfe, welche durch die Tankentlüftung zusätzlich zugeführt wird, kann so schneller ermittelt und eine Einspritzmengenkorrektur schneller vorgenommen werden. Somit wird der Schadstoffausstoß der Brennkraftmaschine deutlich reduziert.

Ein Betrieb des Lambda-Reglers im Dynamik-Regelmodus wird auf die Fälle beschränkt, in denen mit einer hohen Beladung des Speicherbehälters mit Kraftstoffdämpfen zu rechnen ist. Bei geringer Beladung verbleibt der Lambda-Regler deshalb im Normal-Regelmodus, was eine höhere Systemstabilität gewährleistet.

In Ausgestaltungen des Verfahrens nach den Ansprüchen 2 und 3 wird der Lambda-Regler nur dann in den Dynamik-Regelmodus versetzt, falls vor dem Tankentlüftungszeitraum sich ein Ausgangswert des Lambda-Reglers über einen vorgegebenen ersten Zeitraum innerhalb eines vorgegebenen ersten Wertebereiches befindet und/oder die Änderung des Ausgangswertes des Lambda-Reglers kleiner ist als ein vorgegebener erster Änderungsgrenzwert.

In ähnlicher Weise wird der Lambda-Regler gemäß den Ausgestaltungen der Ansprüche 4 und 5 nur dann in den Dynamik-Regelmodus versetzt, falls sich eine Betriebsgröße der Brennkraftmaschine über einen vorgegebenen zweiten Zeitraum innerhalb eines vorgegebenen zweiten Wertebereichs befindet und/oder die Änderung der Betriebsgröße kleiner ist als ein vorgegebener zweiter Änderungsgrenzwert.

Durch diese Ausgestaltungen wird sichergestellt, dass der Lambda-Regler nur dann in den Dynamik-Regelmodus versetzt wird, wenn sowohl der Lambda-Regler selbst als auch die Brennkraftmaschine einen ausreichend stabilen Zustand eingenommen haben. Bei der Betriebsgröße der Brennkraftmaschine kann es sich beispielsweise um die Drehzahl oder die zugeführte Frischluftmasse handeln. Dadurch wird verhindert, dass aufgrund der höheren Regeldynamik in Dynamik-Regelmodus es zu Instabilitäten und Schwingungen im Regelkreis kommt, was sich negativ auf den Fahrkomfort und das Abgasverhalten der Brennkraftmaschine auswirken kann.

In einer Ausgestaltung des Verfahrens nach Anspruch 6 wird der Lambda-Regler nur dann in den Dynamik-Regelmodus versetzt, falls sich die Brennkraftmaschine im Leerlauf befindet.

Durch diese Ausgestaltung der Erfindung wird das Umschalten des Lambda-Reglers in den Dynamik-Regelmodus auf den Leerlauf der Brennkraftmaschine beschränkt. Im Betriebszustand des Leerlaufs ist der der Brennkraftmaschine zugeführte Frischluftmassenstrom äußerst gering, und gleichzeitig der Saugrohrdruck sehr niedrig, wodurch bei Öffnen des Tankentlüftungsventils ein sehr starker Spüleffekt entsteht und dadurch eine große Menge an Kraftstoffdämpfen in den Ansaugtrakt gelangen. Dadurch ist die Konzentration der durch die Tankentlüftung zusätzlich zugeführten Kraftstoffdämpfe im Leerlauf besonders hoch. Deshalb ist eine schnelle Ausregelung der veränderten Brenngaszusammensetzung erforderlich. Außerhalb des Leerlaufs, d.h. bei Teil- oder Volllast ist dieser Effekt wesentlich geringer, so dass hier auf das Umschalten des Lambda-Reglers in den Dynamik-Regelmodus verzichtet und aus Stabilitätsgründen der Normal-Regelmodus beibehalten werden kann.

In der Ausgestaltung des Verfahrens nach Anspruch 7 wird die Regeldynamik des Lambda-Reglers in Dynamik-Regelmodus umso weiter erhöht, je größer die Kenngröße ist.

Bei der Kenngröße kann es sich gemäß den Ausgestaltungen der Ansprüche 8 und 9 um die Umgebungstemperatur der Brennkraftmaschine oder um die Zeitspanne handeln, während der die Brennkraftmaschine vor dem letzten Start ausgeschaltet war.

Bei diesen Ausgestaltungen des Verfahrens können mit zunehmender Beladung, beispielsweise aufgrund hoher Umgebungstemperatur oder sehr langen Stillstandsphasen der Brennkraftmaschine, die Regelparameter des Lambda-Reglers im Dynamik-Regelmodus derart verändert werden, dass sich eine immer höhere bzw. verbesserte Regeldynamik ergibt. Dadurch wird die Regeldynamik an die Beladung des Speicherbehälters angepasst. Da bei einer höheren Beladung des Speicherbehälters auch eine größere Menge an Kraftstoffdämpfen bei der Tankentlüftung zugeführt wird, bewirkt eine gleichzeitig verbesserte Regeldynamik ein schnelleres Ausregeln der Störung.

Gemäß den Ausgestaltungen des Verfahrens nach den Ansprüchen 10, 11 und 12 wird die Regeldynamik des Lambda-Reglers im Dynamik-Regelmodus in Abhängigkeit einer Betriebsgröße der Brennkraftmaschine verändert. So wird die Regeldynamik umso weiter erhöht, je kleiner die Drehzahl der Brennkraftmaschine und/oder je kleiner die Last der Brennkraftmaschine ist.

Diese Ausgestaltungen des Verfahrens werden der Tatsache gerecht, dass sich die durch die Tankentlüftung zugeführten zusätzlichen Kraftstoffdämpfe auf das Abgasverhalten umso stärker auswirken, je geringer die Drehzahl und die Last bzw. der Frischluftdurchsatz in die Brennkraftmaschine ist. Durch die Erhöhung der Regeldynamik mit kleiner werdender Drehzahl und kleiner werdender Last kann diese Störung noch schneller ausgeregelt werden.

In den Ausgestaltungen des Verfahrens nach den Ansprüchen 13 und 14 wird der Lambda-Regler unmittelbar vor oder unmittelbar nach der Einleitung der Kraftstoffdämpfe in den Ansaugtrakt in den Dynamik-Regelmodus versetzt.

Der Zeitpunkt der Einleitung der Kraftstoffdämpfe kann beispielsweise durch die Ausgabe eines Ansteuerungssignals an das Tankentlüftungsventil durch die Steuereinrichtung der Brennkraftmaschine bestimmt werden. In beiden Ausgestaltungen des Verfahrens wird eine sehr zeitnahe Umschaltung des Lambda-Reglers in den Dynamik-Modus erreicht. Dadurch wird sichergestellt, dass die Änderung der Kraftstoffzusammensetzung sehr zeitig erkannt und schnell ausgeregelt werden kann.

In Ausgestaltungen des Verfahrens nach den Ansprüchen 15 und 16 wird der Lambda-Regler eine vorgegebene Zeitspanne nach Einleitung der Kraftstoffdämpfe in den Ansaugtrakt in den Dynamik-Regelmodus versetzt. Die Zeitspanne kann dabei der Zeit entsprechen, die die Kraftstoffdämpfe benötigen, um vom Einleitpunkt im Ansaugtrakt bis zu einem Lambdasensor im Abgastrakt der Brennkraftmaschine zu gelangen.

Bei diesen Ausgestaltungen des Verfahrens wird das Umschalten des Lambda-Reglers in den Dynamik-Regelmodus soweit wie möglich verzögert. Ein Umschalten in den Dynamik-Regelmodus geschieht erst dann, wenn die Veränderung der Abgaszusammensetzung aufgrund der durch die Tankentlüftung zugeführten Kraftstoffdämpfe durch den Lambdasensor erfassbar ist. Auch bei dieser Ausgestaltung wird eine schnelle Ausregelung dieser Störung ermöglicht, jedoch verbleibt der Lambda-Regler länger im Normal-Regel-Modus, was der Stabilität des Regelkreises zugute kommt.

In einer Ausgestaltung des Verfahrens nach Anspruch 17 wird der Lambda-Regler in den Dynamik-Regelmodus versetzt, nachdem der Lambdawert des Abgases der Brennkraftmaschine einen vorgegebenen Lambdagrenzwert unterschreitet.

In einer weiteren Ausgestaltung des Verfahrens nach Anspruch 18 wird der Lambda-Regler in den Dynamik-Regelmodus versetzt, nachdem ein Ausgangswert des Lambda-Reglers einen vorgegebenen Ausgangsgrenzwert überschreitet.

Bei diesen Ausgestaltungen des Verfahrens wird der Lambda-Regler erst nach Erkennung der durch die Tankentlüftung verursachten Anfettung des Brenngemisches in den Dynamik-Regelmodus versetzt. Analog der Ausgestaltung des Verfahrens gemäß Anspruch 16 wird auch bei dieser Ausgestaltung der Lambda-Regler möglichst lange im Normal-Regelmodus gehalten. Dadurch wird sichergestellt, dass der Lambda-Regler nur bei entsprechend starken Störungen der Abgaszusammensetzung in den Dynamik-Regelmodus versetzt wird.

In einer Ausgestaltung des Verfahrens nach Anspruch 19 wird bei Erfüllung einer Bedingung der Lambda-Regler von dem Dynamik-Regelmodus wieder in den Normal-Regelmodus zurückversetzt.

Durch diese Ausgestaltung des Verfahrens wird sichergestellt, dass nach Überwindung der Störung durch die Tankentlüftung der Lambda-Regler wieder in den Normal-Regelmodus zurückversetzt wird, in dem eine höhere Stabilität des Regelsystems vorherrscht. Dies dient sowohl dem Fahrkomfort, als auch der Stabilität des gesamten Regelkreises.

Gemäß den Ausgestaltungen des Verfahrens der Ansprüche 20, 21, 22 und 23 kann die Bedingung dann erfüllt sein, wenn der

Lambdawert des Abgases der Brennkraftmaschine einen vorgegebenen zweiten Lambdagrenzwert überschreitet oder wenn die Änderung einer Ausgangsgröße des Lambda-Reglers kleiner ist als ein vorgegebener dritter Änderungsgrenzwert. Ferner ist es auch möglich, dass die Bedingung dann erfüllt ist, wenn sich eine Ausgangsgröße des Lambda-Reglers über einen vorgegebenen dritten Zeitraum innerhalb eines vorgegebenen dritten Wertebereichs befindet oder wenn sich der Lambdawert des Abgases über einen vorgegebenen vierten Zeitraum innerhalb eines vorgegebenen vierten Wertebereichs befindet.

Diese Kriterien stellen sicher, dass der Lambda-Regler wieder in den stabileren Normal-Regelmodus zurückversetzt wird, sobald die Störung durch die Tankentlüftung bis zu einem bestimmten Maße behoben ist.

In einer Ausgestaltung des Verfahrens nach Anspruch 24 ist die Bedingung dann erfüllt, wenn die Brennkraftmaschine den Betriebszustand des Leerlaufs verlässt.

Wie schon bezüglich des Anspruchs 6 erwähnt wurde, ist die Beeinträchtigung der Gemischzusammensetzung durch die Tankentlüftung besonders beim Leerlauf besonders stark. Dieser Erkenntnis folgend wird gemäß der Ausgestaltung nach Anspruch 24 der Lambda-Regler wieder in den Normal-Regelmodus zurückversetzt, sobald die Brennkraftmaschine den Leerlauf wieder verlässt.

Eine Brennkraftmaschine gemäß dem Anspruch 25 umfasst eine Tankentlüftungsvorrichtung, durch welche während eines Tankentlüftungszeitraums Kraftstoffdämpfe in einen Ansaugtrakt der Brennkraftmaschine eingeleitet werden. Weiterhin umfasst die Brennkraftmaschine einen Speicherbehälter zur Speicherung von Kraftstoffdämpfen. Die Brennkraftmaschine weist ferner eine Einspritzanlage auf, welche einem Brennraum der Brennkraftmaschine eine vorgegebene Kraftstoffmenge zuführt. Die Brennkraftmaschine umfasst ferner eine Lambda-Reglereinrichtung, welche mit der Einspritzanlage gekoppelt ist und die zuzuführende Kraftstoffmenge in Abhängigkeit von der Abgaszusammensetzung korrigiert, wobei die Lambda-Reglereinrichtung derart ausgebildet ist, dass ein Lambda-Regler derart von einem Normal-Regelmodus in einem Dynamik-Regelmodus, in dem der Lambda-Regler gegenüber dem Normal-Regelmodus eine höhere Regeldynamik aufweist, versetzt wird, dass sich der Lambda-Regler während des Tankentlüftungszeitraums zumindest zeitweise in dem Dynamik-Regelmodus befindet. Der Lambda-Regler wird nur dann in den Dynamik-Regelmodus versetzt, falls eine Kenngröße, welche ein Maß für die Beladung des Kraftstoffdämpfespeicher mit Kraftstoffdämpfen darstellt, einen vorgegebenen Grenzwert überschreitet.

Bezüglich der Vorteile der Brennkraftmaschine wird auf die Ausführungen zum Anspruch 1 verwiesen.

Im Folgenden wird ein Ausführungsbeispiel der vorliegenden Erfindung anhand der beigefügten Figuren näher erläutert. Es zeigen:
- Figur 1: eine schematische Darstellung einer Brennkraftma- schine mit einer Tankentlüftungsvorrichtung;
- Figur 2: eine allgemeine Darstellung eines Lambda- Regelkreises;
- Figur 3: eine schematisches Diagramm zur Darstellung des Reglerverhaltens im Normal-Regelmodus und im Dyna- mik-Regelmodus
- Figur 4: das Grundprinzip eines erfindungsgemäßen Verfahrens in Form eines Ablaufdiagramms;

In Figur 1 ist ein Ausführungsbeispiel einer Brennkraftmaschine 1 dargestellt. Die Brennkraftmaschine 1 weist mindestens einen Zylinder 2 und einen in dem Zylinder 2 auf und ab beweglichen Kolben 3 auf. Die zur Verbrennung nötige Frischluft wird über einen Ansaugtrakt 4 in einen von dem Zylinder 2 und dem Kolben 3 begrenzten Brennraum 5 eingeleitet. Stromabwärts einer Ansaugöffnung 6 befinden sich in dem Ansaugtrakt 4 ein Luftmassensensor 7 zur Erfassung des Luftdurchsatzes im Ansaugtrakt 4, welcher als Maß für die Last der Brennkraftmaschine 1 angesehen werden kann, eine Drosselklappe 8 zur Steuerung des Luftdurchsatzes, ein Saugrohr 9 und ein Einlassventil 10, mittels dem der Brennraum 5 mit dem Ansaugtrakt 4 wahlweise verbunden oder getrennt wird.

Die Zündung der Verbrennung geschieht mittels einer Zündkerze 11. Die durch die Verbrennung erzeugte Antriebsenergie wird über eine Kurbelwelle 12 an den Antriebsstrang des Kraftfahrzeuges (nicht dargestellt) übertragen. Ein Drehzahlsensor 13 erfasst die Drehzahl der Brennkraftmaschine 1.

Die Verbrennungsabgase werden über einen Abgastrakt 14 der Brennkraftmaschine 1 abgeführt. Der Brennraum 5 wird mittels eines Auslassventils 15 mit dem Abgastrakt 14 wahlweise verbunden oder von diesem getrennt. Die Abgase werden in einem Abgasreinigungskatalysator 16 gereinigt. Im Abgastrakt 14 befindet sich ferner ein so genannter Lambda-Sensor 17 zur Messung des Sauerstoffgehalts im Abgas. Bei dem Lambda-Sensor 17 kann es sich dabei sowohl um einen binären Lambda-Sensor 17 als auch um einen linearen Lambda-Sensor 17 handeln.

Die Brennkraftmaschine 1 umfasst ferner eine Kraftstoffversorgungseinrichtung mit einem Kraftstofftank 18, einer Kraftstoffpumpe 19, einer Hochdruckpumpe 20, einem Druckspeicher 21 und zumindest einem steuerbaren Einspritzventil 22. Der Kraftstofftank 18 weist einen verschließbaren Einfüllstutzen 23 zum Einfüllen von Kraftstoff auf. Der Kraftstoff wird mittels der Kraftstoffpumpe 19 über eine Kraftstoffversorgungsleitung 24 dem Einspritzventil 22 zugeführt. In der Kraftstoffversorgungsleitung 24 sind die Hochdruckpumpe 20 und der Druckspeicher 21 angeordnet. Die Hochdruckpumpe 20 hat die Aufgabe, dem Druckspeicher 21 den Kraftstoff mit hohem Druck zuzuführen. Der Druckspeicher 21 ist dabei als gemeinsamer Druckspeicher 21 für alle Einspritzventile 22 ausgebildet. Von ihm aus werden alle Einspritzventile 22 mit druckbeaufschlagtem Kraftstoff versorgt. Im Ausführungsbeispiel handelt es sich um eine Brennkraftmaschine 1 mit Kraftstoffdirekteinspritzung, bei der der Kraftstoff mittels eines in den Brennraum 5 ragenden Einspritzventils 22 direkt in den Brennraum 5 eingespritzt wird. Es wird jedoch darauf hingewiesen, dass die vorliegende Erfindung nicht auf diese Art der Kraftstoffeinspritzung beschränkt ist, sondern auch auf andere Arten der Kraftstoffeinspritzung, wie beispielsweise Saugrohreinspritzung, anwendbar ist.

Die Brennkraftmaschine 1 weist ferner eine Tankentlüftungsvorrichtung auf. Zu der Tankentlüftungsvorrichtung gehört ein Kraftstoffdämpfespeicher 25, welcher beispielsweise als Aktivkohlebehälter ausgebildet ist und über eine Verbindungsleitung 26 mit dem Kraftstofftank 18 verbunden ist. Die in dem Kraftstofftank 18 entstehenden Kraftstoffdämpfe werden in den Kraftstoffdämpfespeicher 25 geleitet und dort von der Aktivkohle adsorbiert. Der Kraftstoffdämpfespeicher 25 ist über eine Entlüftungsleitung 27 mit dem Saugrohr 9 der Brennkraftmaschine 1 verbunden. In der Entlüftungsleitung 27 befindet sich ein steuerbares Tankentlüftungsventil 28. Ferner kann dem Kraftstoffdämpfespeicher 25 über eine Belüftungsleitung 29 und ein optional darin angeordnetes steuerbares Belüftungsventil 30 Frischluft zugeführt werden. In bestimmten Betriebsbereichen der Brennkraftmaschine 1, insbesondere im Leerlauf oder bei Teillast, herrscht aufgrund des starken Drosseleffekts durch die Drosselklappe 8 ein großes Druckgefälle zwischen der Umgebung und dem Saugrohr 9. Durch Öffnen des Tankentlüftungsventils und des Belüftungsventils 30 während eines Tankentlüftungszeitraums kommt es daher zu einem Spüleffekt, bei dem die in dem Kraftstoffdämpfespeicher 25 gespeicherten Kraftstoffdämpfe in das Saugrohr 9 geleitet werden und an der Verbrennung teilnehmen. Die Kraftstoffdämpfe verursachen somit eine Veränderung der Zusammensetzung der Brenngase und der Abgase.

Der Brennkraftmaschine 1 ist eine Steuervorrichtung 31 zugeordnet, in welcher kennfeldbasierte Motorsteuerungsfunktionen (KF1 bis KF5) softwaremäßig implementiert sind. Die Steuervorrichtung 31 ist mit sämtlichen Aktuatoren und Sensoren der Brennkraftmaschine 1 über Signal- und Datenleitungen verbunden. Insbesondere ist die Steuervorrichtung 31 mit dem steuerbaren Belüftungsventil 30, dem steuerbaren Tankentlüftungsventil 28, dem Luftmassensensor 7, der steuerbaren Drosselklappe 8, dem steuerbaren Einspritzventil 22, der Zündkerze 11, dem Lambda-Sensor 17, dem Drehzahlsensor 13 und einem Umgebungstemperatursensor 32 zur Messung der Umgebungstemperatur verbunden.

Teile der Brennkraftmaschine 1 und der Steuervorrichtung 31 bilden eine Lambda-Reglereinrichtung. Die Lambda-Reglereinrichtung umfasst insbesondere den Lambda-Sensor 17, einen in der Steuervorrichtung 31 softwaremäßig implementierten Lambda-Regler 33, sowie die Einspritzventile 22 und deren Ansteuermechanismus, mit dem die Öffnungszeiten der Einspritzventile 22 gesteuert werden. Die Lambda-Reglereinrichtung bildet einen geschlossenen Lambda-Regelkreis und ist derart ausgestaltet, dass eine von dem Lambda-Sensor 17 erfasste Abweichung der Abgaszusammensetzung von einem vorgegebenen Lambda-Sollwert mittels einer Einspritzmengenkorrektur korrigiert wird. Wird während des Tankentlüftungszeitraumes das Tankentlüftungsventil 28 geöffnet, so strömen aufgrund des Druckgefälles Kraftstoffdämpfe von dem Kraftstoffdämpfespeicher 25 in den Ansaugtrakt 4 bzw. das Saugrohr 9 der Brennkraftmaschine 1. Diese Kraftstoffdämpfe, deren Konzentration in der Ansaugluft zunächst unbekannt ist, führen zu einer Anfettung des Brenngemisches, d.h. zu einem Überschuss an Kohlenwasserstoffen im Brenngas, und nach der Verbrennung zu einer entsprechenden Veränderung der Abgaszusammensetzung. Der von dem Lambda-Sensor 17 gemessene Lambda-Wert sinkt dadurch unter den Sollwert von beispielsweise Lambda=1 ab. Es kommt also zu einer Regelabweichung, welche durch den Lambda-Regler 33 registriert und durch eine entsprechende Veränderung der Regler 33-Ausgangsgröße ausgeregelt wird. Dies geschieht durch Vorgabe einer entsprechenden Stellgröße an die Einspritzventile 22, wodurch die eingespritzte Kraftstoffmenge entsprechend so lange verändert wird, bis die Störung ausgeregelt ist. Dieser Vorgang wird im Folgenden als Einspritzmengenkorrektur bezeichnet.

In Figur 2 ist schematisch ein derartiger Lambda-Regelkreis dargestellt. Diese schematische Darstellung soll auf den Lambda-Regelkreis des Ausführungsbeispiels übertragen werden. Der Lambda-Wert des Abgases, welcher die Regelgröße x darstellt, wird von dem Lambda-Sensor 17, in Figur 2 das Messglied Fₘ, erfasst. Die Regelgröße x wird der Steuervorrichtung 31 über die Daten- und Signalleitungen zugeführt. Dort wird aus dem Lambda-Sollwert bzw. aus der Führungsgröße w, welche beispielsweise als Lambda=1 angenommen wird, und der Regelgröße x durch Subtraktion die Regeldifferenz e bestimmt. Die Regeldifferenz e wird dem Lambda-Regler 33 als Reglereingangsgröße zugeführt. Bei dem Lambda-Regler 33 kann es sich beispielsweise um einen PI-Regler 33 handeln. Dabei kann das Übertragungsverhalten des P-Anteils des Lambda-Reglers 33 durch folgenden funktionalen Zusammenhang beschrieben werden: ${y}_{P} \left(t\right) = {K}_{P} \times e \left(t\right)$

Das I-Glied folgt dem funktionalen Zusammenhang: ${y}_{I} = {K}_{I} \times {\int }_{0}^{τ} e \left(t\right) ⅆ t$

Dabei stellt K_{I} den Verstärkungsfaktor des I-Gliedes und K_{P} den Verstärkungsfaktor des P-Gliedes dar.

Die Reglerausgangsgröße y_{R} wird dem Ansteuerungsmechanismus der Einspritzventile bzw. dem Stellglied F_{ST} zugeführt, wodurch sich eine bestimmte Ventilöffnungszeit, welche die Stellgröße Y darstellt, ergibt. Aus der eingespritzten Kraftstoffmenge, welche der Regelstrecke F_{S} (dem Brennraum 5) zugeführt wird und der Störgröße z, als welche die durch die Tankentlüftung zugeführten Kraftstoffdämpfe anzusehen sind, ergibt sich durch die Verbrennung wieder eine bestimmte Abgaszusammensetzung, welche die Regelgröße x darstellt.

Der Lambda-Regler 33 ist dabei derart ausgestaltet, dass er wahlweise in einem Normal-Regelmodus als auch in einem Dynamik-Regelmodus betrieben werden kann. Im Dynamik-Regelmodus unterscheidet sich der Lambda-Regler 33 gegenüber dem Normal-Regelmodus durch ein spontaneres Ansprechverhalten bzw. durch eine höhere Regeldynamik. Zur weiteren Veranschaulichung ist das Reglerverhalten im Dynamik-Regelmodus und im Normal-Regelmodus in Figur 3 schematisch dargestellt. Im Diagramm sind die Reglerausgangsgröße Y_{R} und die Regelabweichung e über der Zeit dargestellt. Zum Zeitpunkt t₁ steigt die Regelabweichung e (in Figur 3 gestrichelt dargestellt) an und verbleibt auf einem bestimmten Wert. Eine derartige Regelabweichung kann sich beispielsweise bei der Brennkraftmaschine 1 durch das Einleiten des Tankentlüftungsvorganges ergeben. Zur Darstellung der Reaktion des Lambda-Reglers 33 auf die Veränderung der Regeldifferenz e ist in Figur 3 die Reglerausgangsgröße Y_{R} einmal im Zustand des Normal-Regelmodus (strichpunktierte Linie) und im Zustand des Dynamik-Regelmodus (durchgezogene Linie) dargestellt. Wie deutlich zu erkennen ist, ist die Reaktion des Lambda-Reglers 33 im Dynamik-Regelmodus wesentlich dynamischer, d.h., die Reglerausgangsgröße Y_{R}(DM) im Dynamik-Regelmodus steigt im Vergleich zur Reglerausgangsgröße Y_{R}(NM) im Normal-Regelmodus deutlich stärker an. Aufgrund dieser erhöhten Reglerdynamik ergibt sich im Falle des Ausführungsbeispiels der Brennkraftmaschine 1 auch eine deutlich gesteigerte Dynamik der Einspritzmengenkorrektur. Dadurch wird die Regelgröße x, d. h. der Lambda-Wert des Abgases, im Dynamik-Regelmodus gegenüber dem Normal-Regelmodus deutlich schneller auf den Lambda-Sollwert bzw. die Führungsgröße w angenähert und eingeregelt.

Diese verbesserte Reglerdynamik kann beispielsweise dadurch erzielt werden, dass die Verstärkungsfaktoren K_{I} und K_{P} des I-Anteils und des P-Anteils des Lambda-Reglers 33 erhöht werden.

Im Folgenden wird ein Ausführungsbeispiel eines Verfahrens zum Steuern der Brennkraftmaschine 1 anhand des Ablaufdiagramms der Figur 4 näher erläutert. Das Verfahren wird in Schritt 301, beispielsweise beim Start der Brennkraftmaschine 1, gestartet. In Schritt 302 wird der Lambda-Regler 33 standardmäßig in den Normal-Regelmodus versetzt, um aufgrund der geringeren Regeldynamik des Lambda-Reglers 33 im Normal-Regelmodus eine größtmögliche Stabilität des Regelkreises zu gewährleisten.

In einem Schritt 303 wird zunächst geprüft, ob eine Bedingung 1 erfüllt ist. Schritt 303 wird solange wiederholt bis Bedingung 1 erfüllt ist. Durch das Abprüfen der Bedingung 1 soll sichergestellt werden, dass ein Umschalten des Lambda-Reglers 33 vom Normal-Regelmodus in den Dynamik-Regelmodus zu einem bezüglich eines Tankentlüftungsvorganges bzw. des Tankentlüftungszeitraums geeigneten Zeitpunkt erfolgt.

Beispielsweise kann die Bedingung 1 dann erfüllt sein, wenn das Einleiten der Kraftstoffdämpfe in den Ansaugtrakt 4 unmittelbar bevorsteht. Dies kann durch die Überwachung eines entsprechenden Steuersignals von der Steuervorrichtung 31 an das Tankentlüftungsventil 28 realisiert werden.

Alternativ kann die Bedingung 1 auch unmittelbar nach dem Einleiten der Kraftstoffdämpfe in den Ansaugtrakt 4 erfüllt sein. Als Kriterium kann hierfür das Aussenden eines ersten Steuersignals an das Tankentlüftungsventil 28 durch die Steuervorrichtung 31 verwendet werden.

Die Bedingung 1 kann ferner auch nach Ablauf einer bestimmten vorgegebenen Zeitspanne nach Einleitung der Kraftstoffdämpfe in den Ansaugtrakt 4 als erfüllt angesehen werden. Vorteilhafterweise entspricht die Zeitspanne dabei der Gaslaufzeit, die die Kraftstoffdämpfe benötigen, um von der Position im Ansaugtrakt 4, an der die Kraftstoffdämpfe in den Ansaugtrakt 4 eingeleitet werden, bis zur Position des Lambda-Sensor 17s im Abgastrakt 14 zu gelangen. Je nach Betriebspunkt der Brennkraftmaschine 1 kann diese Gaslaufzeit gemessen und in einem Kennfeld der Steuervorrichtung 31 abgelegt werden.

Alternativ kann Bedingung 1 auch dann als erfüllt betrachtet werden, falls nach Beginn des Tankentlüftungszeitraums der Gradient des Ausgangswerts y_{R} des Lambda-Reglers 33 über einen vorgegebenen Schwellwert ansteigt.

Es wird darauf hingewiesen, dass die alternativen Kriterien für Bedingung 1 auch miteinander verknüpft werden können, soweit dies sinnvoll ist.

Nach Erfüllung der Bedingung 1 fährt das Verfahren im Ablaufdiagramm der Figur 4 mit Schritt 304 fort, in dem geprüft wird, ob eine Bedingung 2 erfüllt ist. Schritt 304 wird solange wiederholt bis Bedingung 2 erfüllt ist. Mit der Bedingung 2 sind Kriterien verbunden, welche sicherstellen, dass der Lambda-Regler 33 nur in sinnvollen Betriebszuständen der Brennkraftmaschine 1 in den Dynamik-Regelmodus versetzt wird, um Instabilitäten im Lambda-Regelkreis weitgehend zu vermeiden.

So kann beispielsweise die Bedingung 2 dann erfüllt sein, falls vor dem Tankentlüftungszeitraum bzw. vor dem Öffnen des Tankentlüftungsventils sich der Regler-Ausgangswert y_{R} des Lambda-Reglers 33 über einen vorgegebenen ersten Zeitraum innerhalb eines vorgegebenen ersten Wertebereichs befand oder falls vor dem Tankentlüftungszeitraum die Änderung bzw. der Gradient des Regler-Ausgangswerts y_{R} kleiner war als ein vorgegebener erster Änderungsgrenzwert. Der erste Wertebereich und der erste Änderungsgrenzwert sind dabei so vorzugeben, dass bei Erfüllung der Bedingung 2 von einem stabilen Reglerzustand vor Beginn des Tankentlüftungszeitraums ausgegangen werden kann. Ein zu starker Gradient des Reglerausgangswerts bzw. ein Regler-Ausgangswert, welcher sich außerhalb des ersten Wertebereichs befindet, weist auf eine momentane starke Dynamik des Lambda-Reglers 33 hin, so dass in diesem Zustand ein Umschalten in den Dynamik-Regelmodus als Stabilitätsgründen verhindert werden soll.

Alternativ kann die Bedingung 2 auch dann erfüllt sein, falls sich eine Betriebsgröße der Brennkraftmaschine 1 über einen vorgegebenen zweiten Zeitraum innerhalb eines vorgegebenen zweiten Wertebereichs befindet und/oder die Änderung der Betriebsgröße kleiner ist als ein vorgegebener zweiter Änderungsgrenzwert. Der zweite Wertebereich und der zweite Änderungsgrenzwert sind dabei so vorzugeben, dass bei Erfüllung dieser Kriterien sichergestellt ist, dass sich die Brennkraftmaschine 1 in einem näherungsweise stationären Betriebspunkt befindet. Dadurch soll verhindert werden, dass der Lambda-Regler 33 bei einem hochdynamischen Betrieb der Brennkraftmaschine 1 in den Dynamik-Regelmodus geschaltet wird, wodurch es zu Instabilitäten im Lambda-Regelkreis und zu einem unkomfortablen Fahrverhalten kommen könnte.

Bei einer weiteren Alternative ist die Bedingung 2 dann erfüllt, falls sich die Brennkraftmaschine 1 im Leerlauf befindet. Im Leerlauf, d. h. bei im Wesentlichen geschlossener Drosselklappe 8, maximalen Saugrohrunterdruck und minimaler Frischluftzufuhr im Ansaugtrakt 4, ist der Einfluss der durch die Tankentlüftung zusätzlich zugeführten Kraftstoffdämpfe auf die Verbrennung und damit auf die Abgaszusammensetzung besonders groß. In dieser Ausgestaltung kann der Lambda-Regler 33 daher nur dann in den Dynamik-Regelmodus versetzt werden, wenn sich die Brennkraftmaschine 1 im Leerlauf befindet. Der Dynamik-Regelmodus ist somit auf den Leerlauf der Brennkraftmaschine 1 beschränkt. Dadurch wird einerseits sichergestellt, dass eine Verschlechterung der Abgaswerte zügig ausgeregelt wird und gleichzeitig aber außerhalb des Leerlaufs, d.h. im Teillast- oder Volllastbetrieb, der Lambda-Regler 33 im Normal-Regelmodus betrieben wird und der Lambda-Regelkreis eine höhere Stabilität aufweist.

In einer weiteren vorteilhaften Ausgestaltung ist die Bedingung 2 dann als erfüllt anzusehen, falls eine Kenngröße, welcher ein Maß für die Beladung des Kraftstoffdämpfespeichers 25 mit Kraftstoffdämpfen darstellt, einen vorgegebenen Grenzwert überschreitet. Bei der Kenngröße kann es sich dabei beispielsweise um die Umgebungstemperatur der Brennkraftmaschine 1 oder um die Zeitspanne handeln, während der die Brennkraftmaschine 1 vor dem letzten Start ausgeschaltet war. Mit steigender Umgebungstemperatur nimmt auch die Neigung des Kraftstoffes im Kraftstofftank 18 zur Ausgasung und somit die Beladung des Kraftstoffdämpfespeichers 25 zu. Gleiches gilt für die Dauer der Stillstandsphase der Brennkraftmaschine 1. Je länger die Brennkraftmaschine 1 vor dem letzten Start ausgeschaltet war, umso mehr Kraftstoffdämpfe werden in dem Kraftstoffdämpfespeicher 25 adsorbiert. Bei dieser Ausgestaltung wird daher die Umschaltung des Lambda-Reglers 33 in den Dynamik-Regelmodus auf den Fall einer hohen Beladung des Kraftstoffdämpfespeichers 25 begrenzt. Bei kleinen Beladungen verbleibt der Lambda-Regler 33 im Normal-Regelmodus, da die Störungen des Abgasverhaltens als gering einzustufen sind und daher einem stabileren Reglerverhalten des Lambda-Reglers 33 im Normal-Regelmodus der Vorzug gegeben wird.

Als weitere Alternative ist die Bedingung 2 dann erfüllt, wenn nach Beginn des Tankentlüftungszeitraums bzw. nach Öffnen des Tankentlüftungsventils der Lambda-Wert des Abgases der Brennkraftmaschine 1 einen vorgegebenen Lambda-Grenzwert unterschreitet. Dies ist bei Verwendung einer linearen Lambda-Sonde möglich.

Vorteilhafterweise kann die Bedingung 2 auch dann als erfüllt angesehen werden, wenn nach Beginn des Tankentlüftungszeitraums der Ausgangswert y_{R} des Lambda-Reglers 33 einen vorgegebenen Ausgangsgrenzwert überschreitet.

Bei den zuletzt genannten beiden Ausgestaltungen ist das Umschalten des Lambda-Regler 33 in den Dynamik-Regelmodus auf den Fall begrenzt, dass die Brenngase durch den Tankentlüftungsvorgang sehr stark angefettet sind, d.h., dass der Lambda-Wert des Abgases deutlich unter eins liegt. Bei nur gering angefettetem Gemisch verbleibt der Lambda-Regler 33 im Normal-Regelmodus.

Es wird darauf hingewiesen, dass die alternativen Kriterien für Bedingung 2 auch miteinander verknüpft werden können, soweit dies sinnvoll ist.

Nach Erfüllung der Bedingung 2 erfolgt gemäß dem Ablaufdiagramm der Figur 4 im Schritt 305 ein Umschalten des Lambda-Reglers 33 vom Normal-Regelmodus in den Dynamik-Regelmodus. Wie schon anhand der Figur 3 erläutert wurde, werden dabei die Reglerparameter des Lambda-Reglers 33 derart verändert, dass der Lambda-Regler 33 mit einer höheren Regeldynamik auf die Störungen durch die Tankentlüftung reagiert. Dadurch erfolgt ein schnelleres Ausregeln der veränderten Abgaszusammensetzung mittels der Einspritzmengenkorrektur. Dadurch wirkt sich die Abgasverschlechterung durch die Tankentlüftung nur über einem wesentlich kürzeren Zeitraum aus, was das gesamte Abgasverhalten der Brennkraftmaschine 1 deutlich verbessert.

In einer vorteilhaften Ausgestaltung kann dabei die Regeldynamik des Lambda-Reglers 33 umso weiter erhöht werden, je größer die Beladung des Kraftstoffdämpfespeichers 25 ist. Für die Abschätzung der Beladung des Kraftstoffdämpfespeichers 25 kann wiederum die oben beschriebene Kenngröße herangezogen werden.

Alternativ kann die Regeldynamik auch in Abhängigkeit einer Betriebsgröße der Brennkraftmaschine 1 verändert werden. Beispielsweise kann die Regeldynamik umso weiter erhöht werden, je kleiner die Drehzahl der Brennkraftmaschine 1 oder je kleiner die Last der Brennkraftmaschine 1 ist. Dies hängt damit zusammen, dass sich die Einleitung der zusätzlichen Kraftstoffdämpfe durch die Tankentlüftung umso stärker auf das Abgasverhalten der Brennkraftmaschine 1 auswirken, je geringer die Drehzahl und je geringer die Last ist.

Konkret kann die dynamische Anpassung der Reglerparameter so realisiert werden, dass im Falle des Dynamik-Regelmodus die Reglerparameter des Lambda-Reglers 33 als Kennfelder in Abhängigkeit der Kenngröße, der Last und/oder der Drehzahl in der Steuervorrichtung 31 abgelegt sind. Durch diese dynamische Anpassung der Reglerparameter, beispielsweise der Verstärkungsfaktoren des I-Anteils oder des P-Anteils des Lambda-Reglers 33, kann die Regeldynamik besser an die individuellen Anforderungen angepasst werden.

Im Ablaufdiagramm der Figur 4 wird weiter mit Schritt 306 fortgefahren, in dem geprüft wird, ob eine Bedingung 3 erfüllt ist. Schritt 306 wird solange wiederholt bis Bedingung 3 erfüllt ist. Die Bedingung 3 dient dazu, den Zeitpunkt festzulegen, an dem der Lambda-Regler 33 vom Dynamik-Regelmodus wieder in den Normal-Regelmodus zurückversetzt werden soll.

Beispielsweise kann die Bedingung 3 dann als erfüllt angesehen werden, wenn der Lambda-Wert des Abgases der Brennkraftmaschine 1 einen vorgegebenen Lambda-Grenzwert überschreitet. Der Lambda-Grenzwert ist dabei vorzugsweise kleiner als eins, also immer noch im Bereich einer Abgaszusammensetzung mit Kohlenwasserstoffüberschuss. Jedoch sollte der Lambda-Grenzwert dem Sollwert von Lambda=1 so nahe sein, dass die Spitzen der Störung durch die Tankentlüftung bereits durch die Einspritzmengenkorrektur weitgehend kompensiert sind und ein Umschalten in den Normal-Regelmodus sinnvoll ist. Diese Alternative bezieht sich Systeme mit linearem Lambda-Sensor.

Alternativ kann die Bedingung 3 auch dann erfüllt sein, wenn die Änderung bzw. der Gradient der Reglerausgangsgröße des Lambda-Reglers 33 kleiner ist als ein vorgegebener dritter Änderungsgrenzwert oder wenn sich die Reglerausgangsgröße y_{R} über einen vorgegebenen dritten Zeitraum innerhalb eines vorgegebenen dritten Wertebereichs befindet. Der dritte Änderungsgrenzwert und der dritte Wertebereich sind dabei so vorzugeben, dass bei Erfüllung der Bedingung 3 davon auszugehen ist, dass sich der Lambda-Regler 33 in einem zumindest nahezu stabilen Regelzustand befindet und die Störung aufgrund der Tankentlüftung nahezu ausgeregelt ist.

Gleiches gilt auch für eine weitere Alternative, bei der die Bedingung 3 dann erfüllt ist, wenn sich der Lambda-Wert des Abgases über einen vorgegebenen vierten Zeitraum innerhalb eines vorgegebenen vierten Wertebereichs befindet. Auch in diesem Fall sind der vierte Wertebereich und der vierte Zeitraum derart vorzugeben, dass bei Erfüllung der Bedingung 3 die durch die Tankentlüftung verursachte Störung der Abgaszusammensetzung weitgehend durch die Lambda-Regeleinrichtung ausgeglichen wurde. Diese Alternative bezieht sich Systeme mit linearem Lambda-Sensor.

Ferner ist es auch möglich, dass die Bedingung 3 dann als erfüllt gilt, wenn die Brennkraftmaschine 1 den Betriebszustand des Leerlaufs wieder verlässt. Wie weiter oben schon erwähnt wurde, ist der Einfluss der durch die Tankentlüftung zusätzlich zugeführten Kraftstoffdämpfe auf das Abgasverhalten im Leerlauf am größten. Außerhalb des Leerlaufs kann die Störung des Abgasverhaltens durch die Tankentlüftung unter Umständen auch im Normalregelmodus des Lambda-Reglers 33 ausreichend schnell ausgeglichen werden.

Zusammengefasst lässt sich sagen, dass die Bedingung 3 sicherstellt, dass der Lambda-Regler 33 möglichst zügig wieder vom Dynamik-Regelmodus in den Normal-Regelmodus zurückversetzt wird, um Instabilitäten, wie beispielsweise ein Aufschwingen des Lambda-Regelkreises und somit eine Beeinträchtigung des Fahrkomforts und der gesamten Systemstabilität vorzubeugen. Es wird darauf hingewiesen, dass die alternativen Kriterien für Bedingung 3 auch miteinander verknüpft werden können, soweit dies sinnvoll ist.

Gemäß dem Ablaufdiagramm der Figur 4 wird bei Erfüllung der Bedingung 3 der Lambda-Regler 33 in Schritt 307 wieder in den Normal-Regelmodus versetzt. In Schritt 308 wird das Verfahren entweder beendet oder von neuem gestartet.
- 1: Brennkraftmaschine
- 2: Zylinder
- 3: Kolben
- 4: Ansaugtrakt
- 5: Brennraum
- 6: Ansaugöffnung
- 7: Luftmassensensor
- 8: Drosselklappe
- 9: Saugrohr
- 10: Einlassventil
- 11: Zündkerze
- 12: Kurbelwelle
- 13: Drehzahlsensor
- 14: Abgastrakt
- 15: Auslassventil
- 16: Abgasreinigungskatalysator
- 17: Lambda-Sensor
- 18: Kraftstofftank
- 19: Kraftstoffpumpe
- 20: Hochdruckpumpe
- 21: Druckspeicher
- 22: Einspritzventil
- 23: Einfüllstutzen
- 24: Kraftstoffversorgungsleitung
- 25: Kraftstoffdämpfespeicher
- 26: Verbindungsleitung
- 27: Entlüftungsleitung
- 28: Tankentlüftungsventil
- 29: Belüftungsleitung
- 30: Belüftungsventil^
- 31: Steuervorrichtung
- 32: Umgebungstemperatursensor
- 33: Lambda-Regler

## Patentansprüche

1. Verfahren zum Steuern einer Brennkraftmaschine (1) mit einer Tankentlüftungsvorrichtung, durch welche während eines Tankentlüftungszeitraums Kraftstoffdämpfe in einen Ansaugtrakt (4) der Brennkraftmaschine (1) eingeleitet werden, wobei ein Lambda-Regler (33) der Brennkraftmaschine (1) derart von einem Normal-Regelmodus in einen Dynamik-Regelmodus, in dem der Lambda-Regler (33) gegenüber dem Normal-Regelmodus eine höhere Regeldynamik aufweist, versetzt wird, dass sich der Lambda-Regler (33) während des Tankentlüftungszeitraums zumindest zeitweise in dem Dynamik-Regelmodus befindet,
**dadurch gekennzeichnet, dass**
die Kraftstoffdämpfe in einem Speicherbehälter der Tankentlüftungsvorrichtung gespeichert werden und der Lambda-Regler (33) nur dann in den Dynamik-Regelmodus versetzt wird, falls eine Kenngröße, welche ein Maß für die Beladung des Kraftstoffdämpfespeicher (25) mit Kraftstoffdämpfen darstellt, einen vorgegebenen Grenzwert überschreitet.

2. Verfahren nach Anspruch 1, wobei der Lambda-Regler (33) nur dann in den Dynamik-Regelmodus versetzt wird, falls vor dem Tankentlüftungszeitraum sich ein Ausgangswert des Lambda-Reglers (33) über einen vorgegebenen ersten Zeitraum innerhalb eines vorgegebenen ersten Wertebereichs befindet.

3. Verfahren nach Anspruch 1, wobei der Lambda-Regler (33) nur dann in den Dynamik-Regelmodus versetzt wird, falls vor dem Tankentlüftungszeitraum die Änderung eines Ausgangswerts des Lambda-Reglers (33) kleiner ist als ein vorgegebener erster Änderungsgrenzwert.

4. Verfahren nach Anspruch 1, wobei der Lambda-Regler (33) nur dann in den Dynamik-Regelmodus versetzt wird, falls sich eine Betriebsgröße der Brennkraftmaschine (1) über einen vorgegebenen zweiten Zeitraum innerhalb eines vorgegebenen zweiten Wertebereichs befindet.

5. Verfahren nach Anspruch 1, wobei der Lambda-Regler (33) nur dann in den Dynamik-Regelmodus versetzt wird, falls die Änderung einer Betriebsgröße der Brennkraftmaschine (1) kleiner ist als ein vorgegebener zweiter Änderungsgrenzwert.

6. Verfahren nach Anspruch 1, wobei der Lambda-Regler (33) nur dann in den Dynamik-Modus versetzt wird, falls sich die Brennkraftmaschine (1) im Leerlauf befindet.

7. Verfahren nach Anspruch 1, wobei die Regeldynamik des Lambda-Reglers (33) im Dynamikmodus umso weiter erhöht wird, je größer die Kenngröße ist.

8. Verfahren nach einem der Ansprüche 1 und 7, wobei es sich bei der Kenngröße um die Umgebungstemperatur der Brennkraftmaschine (1) handelt.

9. Verfahren nach einem der Ansprüche 1 und 7, wobei es sich bei der Kenngröße um die Zeitspanne handelt, während der die Brennkraftmaschine (1) ausgeschaltet war.

10. Verfahren nach einem der Ansprüche 1 bis 9, wobei die Regeldynamik des Lambda-Reglers (33) in dem Dynamik-Regelmodus in Abhängigkeit einer Betriebsgröße der Brennkraftmaschine (1) verändert wird.

11. Verfahren nach Anspruch 10, wobei die Regeldynamik des Lambda-Reglers (33) im Dynamik-Regelmodus umso weiter erhöht wird, je kleiner die Drehzahl der Brennkraftmaschine (1) ist.

12. Verfahren nach Anspruch 10, wobei die Regeldynamik des Lambda-Reglers (33) im Dynamik-Regelmodus umso weiter erhöht wird, je kleiner die Last der Brennkraftmaschine (1) ist.

13. Verfahren nach einem der Ansprüche 1 bis 12, wobei der Lambda-Regler (33) unmittelbar vor der Einleitung der Kraftstoffdämpfe in den Ansaugtrakt (4) in den Dynamik-Modus versetzt wird.

14. Verfahren nach einem der Ansprüche 1 bis 12, wobei der Lambda-Regler (33) unmittelbar nach der Einleitung der Kraftstoffdämpfe in den Ansaugtrakt (4) in den Dynamik-Modus versetzt wird.

15. Verfahren nach einem der Ansprüche 1 bis 12, wobei der Lambda-Regler (33) eine vorgegebene Zeitspanne nach der Einleitung der Kraftstoffdämpfe in den Ansaugtrakt (4) in den Dynamik-Modus versetzt wird.

16. Verfahren nach Anspruch 15, wobei die Zeitspanne der Zeit entspricht, die die Kraftstoffdämpfe benötigen, um von der Einleitposition im Ansaugtrakt (4) bis zu einem Lambda-Sensor (17) der Brennkraftmaschine (1) zu gelangen.

17. Verfahren nach Anspruch 1, wobei der Lambda-Regler (33) in den Dynamik-Modus versetzt wird, nachdem der Lambda-Wert des Abgases der Brennkraftmaschine (1) einen vorgegebenen ersten Lambda-Grenzwert unterschreitet.

18. Verfahren nach Anspruch 1, wobei der Lambda-Regler (33) in den Dynamik-Modus versetzt wird, nachdem ein Ausgangswert des Lambda-Reglers (33) einen vorgegebenen Ausgangsgrenzwert überschreitet.

19. Verfahren nach einem der Ansprüche 1 bis 18, wobei bei Erfüllung einer Bedingung der Lambda-Regler (33) von dem Dynamik-Regelmodus wieder in den Normal-Regelmodus versetzt wird.

20. Verfahren nach Anspruch 19, wobei die Bedingung dann erfüllt ist, wenn der Lambda-Wert des Abgases der Brennkraftmaschine (1) einen vorgegebenen zweiten Lambda-Grenzwert überschreitet.

21. Verfahren nach Anspruch 19, wobei die Bedingung dann erfüllt ist, wenn die Änderung einer Ausgangsgröße des Lambda-Reglers (33) kleiner ist als ein vorgegebener dritter Änderungsgrenzwert.

22. Verfahren nach Anspruch 19, wobei die Bedingung dann erfüllt ist, wenn sich eine Ausgangsgröße des Lambda-Reglers (33) über einen vorgegebenen dritten Zeitraum innerhalb eines vorgegebenen dritten Wertebereichs befindet.

23. Verfahren nach Anspruch 19, wobei die Bedingung dann erfüllt ist, wenn sich der Lambda-Wert des Abgases über einen vorgegebenen vierten Zeitraum innerhalb eines vorgegebenen vierten Wertebereichs befindet.

24. Verfahren nach Anspruch 19, wobei die Bedingung dann erfüllt ist, wenn die Bennkraftmaschine den Betriebszustand des Leerlaufs verlässt.

25. Brennkraftmaschine (1) mit
- einer Tankentlüftungsvorrichtung, durch welche während eines Tankentlüftungszeitraums Kraftstoffdämpfe in einen Ansaugtrakt (4) der Brennkraftmaschine 1 eingeleitet werden und welche einen Speicherbehälter zur Speicherung von Kraftstoffdämpfen aufweist,
- einer Kraftstoffversorgungseinrichtung, welche einem Brennraum (5) der Brennkraftmaschine (1) eine vorgegebene Kraftstoffmenge zuführt,
- eine Lambda-Reglereinrichtung, welche mit der Kraftstoffversorgungseinrichtung gekoppelt ist und die zuzuführende Kraftstoffmenge in Abhängigkeit von der Abgaszusammensetzung korrigiert, wobei die Lambda-Reglereinrichtung derart ausgebildet ist, dass ein Lambda-Regler (33) derart von einem Normal-Regelmodus in einen Dynamik-Regelmodus, in dem der Lambda-Regler (33) gegenüber dem Normal-Regelmodus eine höhere Regeldynamik aufweist, versetzt wird, dass sich der Lambda-Regler (33) während des Tankentlüftungszeitraums zumindest zeitweise in dem Dynamik-Regelmodus befindet,
**dadurch gekennzeichnet dass**,
die Lambda-Reglereinrichtung derart ausgebildet ist, dass der Lambda-Regler (33) nur dann in den Dynamik-Regelmodus versetzt wird, falls eine Kenngröße, welche ein Maß für die Beladung des Kraftstoffdämpfespeicher (25) mit Kraftstoffdämpfen darstellt, einen vorgegebenen Grenzwert überschreitet.

## Claims

1. Method for controlling an internal combustion engine (1) having a tank purging apparatus by means of which fuel vapours are introduced into an intake system (4) of the internal combustion engine (1) during a tank purging period, with a lambda controller (33) of the internal combustion engine (1) being switched from a normal control mode to a dynamic control mode in which the lambda controller (33) has a higher control dynamic than in the normal operating mode in such a manner that the lambda controller (33) is at least temporarily in the dynamic control mode during the tank purging period, **characterised in that**
the fuel vapours are stored in a storage container of the tank purging apparatus and the lambda controller (33) is switched to the dynamic control mode only if a characteristic variable which represents a measure of the loading of the fuel vapour storage unit (25) with fuel vapours exceeds a predetermined limit value.

2. Method according to claim 1, wherein the lambda controller (33) is switched to the dynamic control mode only if before the tank purging period an output value of the lambda controller (33) is within a predetermined first value range over a predetermined first time period.

3. Method according to claim 1, wherein the lambda controller (33) is switched to the dynamic control mode only if before the tank purging period the change in an output value of the lambda controller (33) is less than a predetermined first change limit value.

4. Method according to claim 1, wherein the lambda controller (33) is switched to the dynamic control mode only if an operating variable of the internal combustion engine (1) is within a predetermined second value range over a predetermined second time period.

5. Method according to claim 1, wherein the lambda controller (33) is switched to the dynamic control mode only if the change in an operating variable of the internal combustion engine (1) is less than a predetermined second change limit value.

6. Method according to claim 1, wherein the lambda controller (33) is switched to the dynamic control mode only if the internal combustion engine (1) is in no-load operation.

7. Method according to claim 1, wherein the control dynamic of the lambda controller (33) in the dynamic mode is increased to a greater degree, the greater the characteristic variable.

8. Method according to one of claims 1 and 7, wherein the characteristic variable is the ambient temperature of the internal combustion engine (1).

9. Method according to one of claims 1 and 7, wherein the characteristic variable is the time interval during which the internal combustion engine (1) was turned off.

10. Method according to one of claims 1 to 9, wherein the control dynamic of the lambda controller (1) in the dynamic control mode is changed as a function of an operating variable of the internal combustion engine (1).

11. Method according to claim 10, wherein the control dynamic of the lambda controller (33) in the dynamic control mode is increased to a greater degree, the lower the speed of the internal combustion engine (1).

12. Method according to claim 10, wherein the control dynamic of the lambda controller (33) in the dynamic control mode is increased to a greater degree, the smaller the load of the internal combustion engine (1).

13. Method according to one of claims 1 to 12, wherein the lambda controller (33) is switched to the dynamic mode immediately before the introduction of the fuel vapours into the intake system (4).

14. Method according to one of claims 1 to 12, wherein the lambda controller (33) is switched to the dynamic mode immediately after the introduction of the fuel vapours into the intake system (4).

15. Method according to one of claims 1 to 12, wherein the lambda controller (33) is switched to the dynamic mode a predetermined time interval after the introduction of the fuel vapours into the intake system (4).

16. Method according to claim 15, wherein the time interval corresponds to the time required for the fuel vapours to pass from the introduction position in the intake system (4) to a lambda sensor (17) of the internal combustion engine (1).

17. Method according to claim 1, wherein the lambda controller (33) is switched to the dynamic mode once the lambda value of the exhaust gas of the internal combustion engine (1) drops below a predetermined first lambda limit value.

18. Method according to claim 1, wherein the lambda controller (33) is switched to the dynamic mode once an output value of the lambda controller (33) exceeds a predetermined output limit value.

19. Method according to one of claims 1 to 18, wherein when a condition is met the lambda controller (33) is switched from the dynamic control mode back to the normal control mode.

20. Method according to claim 19, wherein the condition is met when the lambda value of the exhaust gas of the internal combustion engine (1) exceeds a predetermined second lambda limit value.

21. Method according to claim 19, wherein the condition is met when the change in an output variable of the lambda controller (33) is less than a predetermined third change limit value.

22. Method according to claim 19, wherein the condition is met when an output variable of the lambda controller (33) is within a predetermined third value range over a predetermined third time period.

23. Method according to claim 19, wherein the condition is met when the lambda value of the exhaust gas is within a predetermined fourth value range over a predetermined fourth time period.

24. Method according to claim 19, wherein the condition is met when the internal combustion engine leaves the operating state of no-load operation.

25. Internal combustion engine (1) having
- a tank purging apparatus by means of which fuel vapours are introduced into an intake system (4) of the internal combustion engine 1 during a tank purging period and which has a storage container for storing fuel vapours,
- a fuel supply device which feeds a predetermined quantity of fuel to a combustion chamber (5) of the internal combustion engine (1),
- a lambda controller device which is coupled to the fuel supply device and corrects the quantity of fuel to be fed in as a function of the exhaust gas composition, with the lambda controller device being embodied in such a manner that a lambda controller (33) is switched from a normal control mode to a dynamic control mode in which the lambda controller (33) has a higher control dynamic than in the normal operating mode, in such a manner that the lambda controller (33) is at least temporarily in the dynamic control mode during the tank purging period,
**characterised in that**
the lambda controller device is embodied in such a manner that the lambda controller (33) is switched to the dynamic control mode only if a characteristic variable which represents a measure of the loading of the fuel vapour storage unit (25) with fuel vapours exceeds a predetermined limit value.

## Revendications

1. Procédé pour commander un moteur à combustion interne (1) doté d'un dispositif de purge d'air du réservoir, par lequel des vapeurs de carburant sont introduites dans une branche d'admission (4) du moteur à combustion interne (1) pendant une purge d'air du réservoir, un régulateur lambda (33) du moteur à combustion interne (1) étant déplacé depuis un mode de réglage normal vers un mode de réglage dynamique, dans lequel le régulateur lambda (33) présente une dynamique de réglage supérieure par rapport au mode de réglage normal, de telle sorte que le régulateur lambda (33) se trouve au moins temporairement dans le mode de réglage dynamique pendant la période de purge d'air du réservoir,
**caractérisé en ce que**
les vapeurs de carburant sont stockées dans un récipient de stockage du dispositif de purge d'air du réservoir et le régulateur lambda (33) n'est déplacé dans le mode de réglage dynamique que dans le cas où une grandeur caractéristique, qui représente un paramètre de charge de l'accumulateur de vapeurs de carburant (25) avec des vapeurs de carburant, dépasse une valeur limite prédéfinie.

2. Procédé selon la revendication 1, dans lequel le régulateur lambda (33) n'est déplacé dans le mode de réglage dynamique que dans le cas où, avant la période de purge d'air, une valeur de départ du régulateur lambda (33) se trouve pendant une première période prédéfinie à l'intérieur d'une première plage de valeurs prédéfinie.

3. Procédé selon la revendication 1, dans lequel le régulateur lambda (33) n'est déplacé dans le mode de réglage dynamique que dans le cas où, avant la période de purge d'air du réservoir, la variation d'une valeur de départ du régulateur lambda (33) est inférieure à une première valeur limite de modification prédéfinie.

4. Procédé selon la revendication 1, dans lequel le régulateur lambda (33) n'est déplacé dans le mode de réglage dynamique que dans le cas où une grandeur de service du moteur à combustion interne (1) se trouve pendant une seconde période prédéfinie à l'intérieur d'une seconde plage de valeurs prédéfinie.

5. Procédé selon la revendication 1, dans lequel le régulateur lambda (33) n'est déplacé dans le mode de réglage dynamique que dans le cas où la variation d'une grandeur de service du moteur à combustion interne (1) est inférieure à une seconde valeur limite de modification prédéfinie.

6. Procédé selon la revendication 1, dans lequel le régulateur lambda (33) n'est déplacé dans le mode de réglage dynamique que dans le cas où le moteur à combustion interne (1) se trouve au ralenti.

7. Procédé selon la revendication 1, dans lequel la dynamique de réglage du régulateur lambda (33) est d'autant plus augmentée dans le mode dynamique que la grandeur caractéristique est grande.

8. Procédé selon l'une quelconque des revendications 1 à 7, dans lequel, en ce qui concerne la grandeur caractéristique, il s'agit de la température ambiante du moteur à combustion interne (1).

9. Procédé selon l'une quelconque des revendications 1 à 7, dans lequel, en ce qui concerne la grandeur caractéristique, il s'agit d'un laps de temps pendant lequel le moteur à combustion interne (1) est mis hors marche.

10. Procédé selon l'une quelconque des revendications 1 à 9, dans lequel la dynamique de réglage du régulateur lambda (33) est modifiée dans le mode de réglage dynamique en fonction d'une grandeur de service du moteur à combustion interne (1).

11. Procédé selon la revendication 10, dans lequel la dynamique de réglage du régulateur lambda (33) est d'autant plus augmentée dans le mode de réglage dynamique que le régime du moteur à combustion interne (1) est petit.

12. Procédé selon la revendication 10, dans lequel la dynamique de réglage du régulateur lambda (33) est d'autant plus augmentée dans le mode de réglage dynamique que la charge du moteur à combustion interne (1) est petite.

13. Procédé selon l'une quelconque des revendications 1 à 12, dans lequel le régulateur lambda (33) est placé dans le mode dynamique immédiatement avant l'introduction des vapeurs de carburant dans la branche d'admission (4).

14. Procédé selon l'une quelconque des revendications 1 à 12, dans lequel le régulateur lambda (33) est placé dans le mode dynamique immédiatement après l'introduction des vapeurs de carburant dans la branche d'admission (4).

15. Procédé selon l'une quelconque des revendications 1 à 12, dans lequel le régulateur lambda (33) est placé dans le mode dynamique un laps de temps prédéfini après l'introduction des vapeurs de carburant dans la branche d'admission (4).

16. Procédé selon la revendication 15, dans lequel le laps de temps correspond au temps dont les vapeurs de carburant ont besoin pour parvenir de la position d'introduction dans la branche d'admission (4) jusqu'à une sonde lambda (17) du moteur à combustion interne (1).

17. Procédé selon la revendication 1, dans lequel le régulateur lambda (33) est placé dans le mode dynamique une fois que la valeur lambda des gaz brûlés du moteur à combustion interne (1) est passée au-dessous d'une première valeur limite lambda prédéfinie.

18. Procédé selon la revendication 1, dans lequel le régulateur lambda (33) est placé dans le mode dynamique une fois qu'une valeur de départ du régulateur lambda (33) dépasse une valeur limite de départ prédéfinie.

19. Procédé selon l'une quelconque des revendications 1 à 18, dans lequel, pour satisfaire une condition, le régulateur lambda (33) est déplacé du mode de réglage dynamique pour revenir à nouveau dans le mode de réglage normal.

20. Procédé selon la revendication 19, dans lequel la condition est satisfaite dans le cas où la valeur lambda des gaz brûlés du moteur à combustion interne (1) dépasse une seconde valeur limite lambda prédéfinie.

21. Procédé selon la revendication 19, dans lequel la condition est satisfaite dans le cas où la variation d'une grandeur de départ du régulateur lambda (33) est inférieure à une troisième valeur limite de variation prédéfinie.

22. Procédé selon la revendication 19, dans lequel la condition est satisfaite dans le cas où une grandeur de départ du régulateur lambda (33) se trouve pendant une troisième période prédéfinie à l'intérieur d'une troisième plage de valeurs prédéfinie.

23. Procédé selon la revendication 19, dans lequel la condition est remplie dans le cas où la valeur lambda des gaz brûlés se trouve pendant une quatrième période prédéfinie à l'intérieur d'une quatrième plage de valeurs prédéfinie.

24. Procédé selon la revendication 19, dans lequel la condition est satisfaite dans le cas où le moteur à combustion interne quitte le régime du ralenti.

25. Moteur à combustion interne (1) comprenant
- un dispositif de purge d'air de réservoir, par lequel des vapeurs de carburant sont introduites dans une branche d'admission (4) du moteur à combustion interne (1) pendant une période de purge d'air du réservoir et qui présente un récipient accumulateur pour le stockage de vapeurs de carburant,
- un dispositif d'alimentation en carburant, qui amène une quantité de carburant prédéfinie à une chambre de combustion (5) du moteur à combustion interne (1),
- un dispositif régulateur lambda, qui est couplé avec le dispositif d'alimentation en carburant et qui corrige la quantité de carburant à amener en fonction de la composition des gaz brûlés, le dispositif régulateur lambda étant conçu de telle sorte qu'un régulateur lambda (33) est déplacé d'un mode de réglage normal dans un mode de réglage dynamique, dans lequel le régulateur lambda (33) présente une dynamique de réglage supérieure par rapport au mode de réglage normal, de telle sorte que le régulateur lambda (33) se trouve pendant la période de purge d'air du réservoir au moins temporairement dans le mode de réglage dynamique,
**caractérisé en ce que**
le dispositif régulateur lambda est conçu de telle sorte que le régulateur lambda (33) n'est placé dans le mode de réglage dynamique que dans le cas où une grandeur caractéristique, qui représente un paramètre de charge de l'accumulateur de vapeurs de carburant (25) avec des vapeurs de carburant, dépasse une valeur limite prédéfinie.
